# EUROPÄISCHE PATENTSCHRIFT

(11) **EP 4 524 350 B1**
(45) Veröffentlichungstag und Bekanntmachung des Hinweises auf die Patenterteilung: **10.12.2025**
(21) Anmeldenummer: 24190989.4
(22) Anmeldetag: 25.07.2024
(51) Int. Cl.: E05B 47/00, G07C 9/00

(54) **SCHLOSS**
LOCK
SERRURE

(30) Priorität: 18.09.2023 DE 102023125116
(43) Veröffentlichungstag der Anmeldung: 19.03.2025
(73) Patentinhaber: Carl Fuhr GmbH & Co. KG, 42579 Heiligenhaus (DE)
(72) Erfinder: Tönges, Reiner, 42579 Heiligenhaus (DE)
(74) Vertreter: Andrejewski - Honke Patent- und Rechtsanwälte Partnerschaft mbB

(56) Entgegenhaltungen:
- EP-A1- 3 133 558
- CN-U- 216 690 670
- DE-A1- 102014 113 621

## Beschreibung

Die Erfindung betrifft ein Schloss, insbesondere ein Türschloss, mit zumindest
- einem (z. B. an einem Schlossstulp befestigbaren oder befestigten) Schlossgehäuse,
- einem Schließzylinder (zum Entriegeln und/oder Öffnen des Schlosses bzw. der Tür),
- einem Verriegelungselement (oder mehreren Verriegelungselementen), z. B. einem Riegel und/oder einer Falle,
- einer Betätigungseinrichtung (z. B. einer Schlossnuss) zum Betätigen (z. B. zum Einziehen) des Verriegelungselementes,
- einer Aktivierungseinrichtung, mit einem in oder an dem Schlossgehäuse angeordneten Antrieb, mit dem die Betätigungseinrichtung (z. B. die Schlossnuss) aktivierbar (und ggf. deaktivierbar) ist,

wobei die Aktivierungseinrichtung eine Steuerung (insbesondere zum Steuern des Antriebes) und einen Empfänger zum Empfang eines von einer Sendevorrichtung empfangenen Aktivierungssignals aufweist,
wobei die Aktivierungseinrichtung mit einer Anlernvorrichtung ausgerüstet oder verbunden ist, mit der die Aktivierungseinrichtung bzw. deren Steuerung in einen Anlernmodus versetzbar ist, um eine Sendevorrichtung an die Aktivierungseinrichtung bzw. an deren Steuerung anzulernen,
wobei die Anlernvorrichtung einen von außen durch das Schlossgehäuse betätigbaren Anlerntaster aufweist.

Bei dem Schloss kann es sich um ein Einsteckschloss oder um ein Mittenschloss einer Mehrfachverriegelung handeln. Das Schloss weist zumindest ein Verriegelungselement auf, bei dem es sich z. B. um einen Riegel, eine Falle oder auch einen sogenannten Fallenriegel handeln kann. Bei der Betätigungseinrichtung zum Betätigen dieses Verriegelungselementes kann es sich z. B. um eine Schlossnuss handeln, die drehbar in dem Schlossgehäuse gelagert ist und in die zumindest ein Betätigungsstift für eine Betätigungshandhabe, z. B. ein Drücker oder eine Panikstange, einsteckbar ist. Bevorzugt handelt es sich daher um ein Schloss, bei dem das Verriegelungselement oder die Verriegelungselemente durch Betätigung der Betätigungseinrichtung, z. B. der Schlossnuss, eingezogen werden können. Die Betätigungseinrichtung, z. B. die Schlossnuss, ist mithilfe der Aktivierungseinrichtung bzw. mithilfe des Antriebes der Aktivierungseinrichtung aktivierbar und z. B. kuppelbar, sodass sich die Schlossnuss oder - bei einer geteilten Schlossnuss - eine der Nusshälften wahlweise mit der Schlossmechanik kuppeln oder von dieser entkuppeln lässt. Bei dem Antrieb kann es sich z. B. um einen elektromotorischen Antrieb handeln, sodass ein elektrisch kuppelbares Schloss realisiert ist. Ein solches Schloss lässt sich über eine Fernbetätigung, z. B. eine Sendevorrichtung aktivieren und deaktivieren und damit die Zutrittsberechtigung steuern. Wird z. B. die Schlossnuss oder zumindest die Außennuss einer geteilten Schlossnuss über die Aktivierungseinrichtung deaktiviert und folglich von der Schlossmechanik entkuppelt, so ist der Zutritt von außen gesperrt. Durch Aktivierung und folglich Kupplung der Schlossnuss bzw. der Außennuss mit der Schlossmechanik lässt sich der Zutritt gewähren. Dazu weist die Aktivierungseinrichtung einen z. B. in das Schlossgehäuse integrierten oder am Schlossgehäuse befestigten Empfänger auf, sodass ein Aktivierungssignal (oder alternativ auch ein Deaktivierungssignal) mithilfe einer separaten Sendevorrichtung, z. B. mithilfe eines Handsenders, an die Aktivierungseinrichtung übermittelt werden kann.

In der Praxis ist es erforderlich, eine Sendevorrichtung, z. B. einen Funkhandsender, an das Schloss und folglich an die Aktivierungseinrichtung des Schlosses "anzulernen", sodass sich das Schloss nur mit einer angelernten und folglich autorisierten Sendevorrichtung aktivieren lässt. Zum Anlernen einer (neuen) Sendevorrichtung wird die Aktivierungseinrichtung bzw. deren (elektronische) Steuerung in einen sogenannten "Anlernmodus" versetzt. Dazu weist das Schloss einen Anlerntaster auf, der von außen durch das Schlossgehäuse betätigbar ist. Der Anlerntaster ist in der Praxis derart im Schlossgehäuse angeordnet, dass er durch den Schlossstulp hindurch, z. B. durch eine Öffnung im Schlossstulp betätigbar ist. Da der Schlossstulp nur bei geöffneter Tür zugänglich ist, wird auf diese Weise zunächst einmal vermieden, dass sich eine Sendevorrichtung bei geschlossener Tür anlernen lässt. Um darüber hinaus zu verhindern, dass ein Unbefugter eine Sendevorrichtung bei geöffneter Tür anlernen kann, sind in der Praxis zusätzliche Schutzmaßnahmen vorgesehen.

So kennt man aus der Praxis z. B. ein Einsteckschloss, bei welchem der Anlerntaster durch eine Abdeckung verschlossen und daher für Unbefugte nicht zugänglich ist. Um diese Abdeckung zu lösen, ist eine Verriegelung bzw. Verrastung der Abdeckung mithilfe eines in den Schließzylinder eingesteckten Schlüssels zu lösen. Damit ist sichergestellt, dass der Anlerntaster nur mithilfe eines Schlüssels und folglich nur durch befugte Personen, die im Besitz des Schlüssels sind, zugänglich wird. Nach Entfernen der Abdeckung kann der Anlerntaster kurz betätigt und anschließend ein dafür vorgesehener Knopf bzw. Taster der Funkfernbedienung gedrückt werden, um diesen Handsender am Türschloss anzulernen.

Die aus der Praxis bekannte Lösung hat sich grundsätzlich bewährt. Sie ist jedoch verbesserungsfähig.

Im Übrigen beschreibt die EP 3 133 558 B1 eine Schließvorrichtung, insbesondere ein Einsteckschloss, mit einem Profilzylinder, einer elektronischen Steuereinrichtung und einem mit der Steuereinrichtung gekoppelten Funkmodul. Ferner ist ein Schaltelement vorgesehen, dass mit der Steuereinrichtung gekoppelt ist, wobei das Schaltelement im Wege einer Betätigung des Profilzylinders mit einem passenden Schlüssel betätigbar ist. Die Schließvorrichtung wird in einen Pairing-Modus geschaltet, wenn die Schließvorrichtung bei betätigtem Schaltelement mit einer Versorgungsspannung beaufschlagt wird, also von einem spannungslosen in einen mit einer Spannung beaufschlagten Zustand gebracht wird. Dazu wird zunächst ein spannungsloser Zustand hergestellt, indem ein Energiespeicher, z. B. eine Batterie entnommen wird. Anschließend erfolgt ein Betätigen des mit der Steuereinrichtung zusammenwirkenden Schaltelementes durch den Profilzylinder, während die Schließvorrichtung auch weiterhin spannungsfrei ist. Danach erfolgt ein Beaufschlagen der Schließvorrichtung mit einer Spannung bei betätigtem Schaltelement. Hierzu wird die Batterie wieder eingesetzt, während mit dem Schlüssel das Schaltelement nach wie vor geschlossen ist.

Ausgehend von dem vorbekannten Stand der Technik liegt der Erfindung die Aufgabe zugrunde, ein Schloss der eingangs beschriebenen Art zu schaffen, welches bei vereinfachter Konstruktion und minimalem Manipulationsrisiko ein einfaches Anlernen einer Sendevorrichtung ermöglicht.

Zur Lösung dieser Aufgabe lehrt die Erfindung bei einem gattungsgemäßen Schloss der eingangs beschriebenen Art, dass die Anlernvorrichtung zusätzlich zu dem Anlerntaster einen Schließzylinderschalter aufweist, der mit dem Schließzylinder zum Auswählen des Anlernmodus (mittelbar oder unmittelbar) betätigbar ist,
wobei die Aktivierungseinrichtung bzw. deren Steuerung derart eingerichtet ist, dass die Aktivierungseinrichtung nur dann in den Anlernmodus versetzt wird, wenn sowohl der Anlerntaster als auch der Schließzylinderschalter betätigt werden.

Bei dem Schließzylinderschalter kann es sich um einen mechanischen Taster oder alternativ um einen berührungslosen Sensor handeln, z. B. um einen optischen, magnetischen oder induktiven Sensor, der durch Betätigung des Schließzylinders, der auch als Profilzylinder bezeichnet wird, betätigt bzw. ausgelöst wird. Dabei kann der Schließzylinderschalter unmittelbar über den Schließzylinder, z. B. über den Schließbart betätigt werden. Vorzugsweise erfolgt die Betätigung des Schließzylinderschalters jedoch mittelbar, indem der Schließzylinder in üblicher Weise zur Betätigung der Schlossmechanik über einen PZ-Mitnehmer, der auch als Schließbart bezeichnet wird, auf einen Schieber arbeitet, der mit der Schlossmechanik gekoppelt oder Teil der Schlossmechanik ist, wobei der Schließzylinderschalter im Wirkbereich dieses Schiebers angeordnet und folglich von dem Schieber betätigbar ist. Die Steuerung der Aktivierungseinrichtung ist erfindungsgemäß so eingerichtet, dass sich eine (neue) Sendevorrichtung nur dann anlernen lässt, wenn sowohl der Anlerntaster (z. B. durch den Schlossstulp hindurch) als auch der Schließzylinderschalter (z. B. gleichzeitig) betätigt werden.

Die Erfindung geht dabei von der Erkenntnis aus, dass sich Manipulationen, nämlich das unbefugte Anlernen einer Sendevorrichtung, zuverlässig vermeiden lassen, wenn der Schließzylinder in den Anlernvorgang eingebunden ist und folglich ein Anlernen nur mithilfe eines Schlüssels und damit auch nur durch Personen möglich ist, die über einen Schlüssel für das jeweilige Schloss verfügen. Erfindungsgemäß wird jedoch darauf verzichtet, den Schließzylinder zum Entfernen einer Abdeckung des Anlerntasters einzusetzen, sodass erfindungsgemäß auch auf eine zusätzlich erforderliche Abdeckung des Anlerntasters verzichtet werden kann. Denn erfindungsgemäß erfolgt eine "elektronische Freigabe" des Anlerntasters, und zwar ausgelöst durch Betätigung des Schließzylinders, der einen Schließzylinderschalter betätigt. Die elektronische Steuerung der Aktivierungseinrichtung fragt folglich sowohl die Position bzw. Funktionsstellung des Anlerntasters als auch die Position bzw. Funktionsstellung des Schließzylinderschalters ab und versetzt die Aktivierungseinrichtung nur dann in den Anlernmodus, wenn sowohl der Anlerntaster als auch der Schließzylinderschalter betätigt werden und folglich jeweils ein Betätigungssignal erzeugen. Dieses gelingt mit sehr einfachen Mitteln durch elektronische Ausgestaltung bzw. Programmierung der elektronischen Steuerung der Aktivierungseinrichtung ohne aufwendige mechanische Komponenten und insbesondere ohne eine mechanische Abdeckung des Anlerntasters und ohne eine mechanische Kopplung des Schließzylinders mit der Abdeckung bzw. einer Mechanik zum Lösen der Abdeckung. Zusätzlich zu dem ohnehin vorhandenen Anlerntaster ist lediglich ein geeigneter Schalter oder Sensor zum Abfragen der Position des Schließzylinders oder eines mit dem Schließzylinder gekoppelten Bauteils, z. B. einem Schieber, erforderlich. Besonders interessant ist in diesem Zusammenhang, dass viele Schlösser ohnehin mit einem sogenannten "PZ-Kontakt" und folglich einem Profilzylinderkontakt bzw. Schließzylinderkontakt ausgerüstet sind, um die Funktionsstellung des Schließzylinders oder des mit dem Schließzylinder gekoppelten mechanischen Bauteils abzufragen. Erfindungsgemäß kann auf einen solchen ohnehin vorhandenen Schließzylinderschalter oder Schließzylinderkontakt zurückgegriffen werden.

Erfindungsgemäß wird die Steuerung jedoch so modifiziert und folglich programmiert, dass der Anlernmodus nur bei einem entsprechenden Ergebnis der Abfrage der Schließzylinderposition erlaubt ist.

Vorzugsweise wird die Aktivierungseinrichtung bzw. deren (elektronische) Steuerung derart eingerichtet, z. B. derart programmiert, dass die Aktivierungseinrichtung nur dann in den Anlernmodus versetzt wird, wenn der Schließzylinderschalter betätigt wird, während der Anlerntaster betätigt bzw. gehalten wird. So kann zum Anlernen eines Funkhandsenders oder einer anderen Sendevorrichtung zunächst der Schließzylinder bzw. der Schlüssel in einer vorgegebenen Richtung, z. B. in der Öffnungsrichtung, gedreht und in dieser Position gehalten werden, sodass der Schließzylinderschalter betätigt ist. Während des Haltens und folglich während des betätigten Schließzylinderschalters wird der Anlerntaster betätigt und auf diese Weise der Anlernmodus gestartet. Der Schlüssel lässt sich nun loslassen und anschließend kann die neue Sendevorrichtung betätigt werden, um diese anzulernen. Alternativ oder ergänzende kann die Aktivierungseinrichtung bzw. deren (elektronische) Steuerung derart eingerichtet, z. B. derart programmiert, dass die Aktivierungseinrichtung nur dann in den Anlernmodus versetzt wird, wenn der Anlerntaster betätigt wird, während der Schließzylinderschalter betätigt bzw. gehalten wird. So kann zum Anlernen eines Funkhandsenders oder einer anderen Sendevorrichtung zunächst der Anlerntaster betätigt und gehalten werden. Während des Haltens und folglich während des betätigten Anlerntasters wird anschließend der Schließzylinder bzw. der Schlüssel in einer vorgegebenen Richtung, z. B. in der Öffnungsrichtung gedreht, sodass der Schließzylinderschalter betätigt und auf diese Weise der Anlernmodus gestartet wird. Der Anlerntaster lässt sich nun loslassen und anschließend kann die neue Sendevorrichtung betätigt werden, um diese anzulernen. Die Steuerung kann dabei auch so eingerichtet sein, dass es auf die Reihenfolge der beiden Betätigungen von SZ-Schalter und Anlerntaster nicht ankommt, solange diese zeitweise gleichzeitig betätigt werden.

Alternativ besteht aber auch die Möglichkeit, die Steuerung so einzurichten oder so zu programmieren, dass zunächst einer der Taster bzw. Schalter betätigt und wieder losgelassen wird und anschließend innerhalb eines Zeitfensters der andere Schalter betätigt und wieder losgelassen wird. Stets ist erfindungsgemäß für das Starten des Anlernmodus sowohl die Betätigung des Anlerntasters als auch die Betätigung des Schließzylinderschalters über den Schließzylinder erforderlich, und zwar gelichzeitig bzw. zeitlich überlappend oder alternativ nacheinander bzw. zeitversetzt.

Bei dem Schließzylinderschalter kann es sich um einen mechanischen Taster handeln, der über den Schließzylinder oder über einen mit dem Schließzylinder gekoppelten Hebel oder Schieber betätigt wird. Alternativ kann es sich auch um einen berührungslosen Schalter bzw. Sensor handeln, z. B. um einen optischen Sensor, einen magnetischen Sensor oder einen induktiven Sensor. Stets muss gewährleistet sein, dass ein Signal erzeugt wird, das von der Position des Schließzylinders abhängig ist und dass von der elektronischen Steuerung ausgewertet wird, um die beschriebene logische Abfrage durchzuführen. Denn erfindungsgemäß erfolgt in der elektronischen Steuerung eine logische Abfrage bzw. eine logische Verknüpfung der von dem Anlerntaster einerseits und dem Schließzylinderschalter andererseits erzeugten oder zur Verfügung gestellten Signale.

Mit einer angelernten Sendevorrichtung lässt sich die Aktivierungseinrichtung ansteuern und auf diese Weise die Betätigungseinrichtung, z. B. die Schlossnuss oder eine Nusshälfte, aktivieren und folglich mit der Schlossmechanik kuppeln oder von der Schlossmechanik entkuppeln. Die Betätigungseinrichtung ist folglich in einer bevorzugten Ausführungsform als Schlossnuss ausgebildet, in die zumindest ein Betätigungsstift für eine Betätigungshandhabe, z. B. für einen Drücker oder eine Panikstange, einsteckbar ist. Bevorzugt ist die Schlossnuss sowohl von der Türinnenseite als auch von der Türaußenseite betätigbar und in die Schlossnuss ist beidseitig zumindest ein Betätigungsstift für jeweils eine Betätigungshandhabe, z. B. einen Außendrücker und einen Innendrücker oder eine Panikstange, einsteckbar. Die Aktivierungseinrichtung ist vorzugsweise als Kupplungseinrichtung ausgebildet, die ein mit dem Antrieb verstellbares und damit aktivierbares Kupplungselement zum Kuppeln der Schlossnuss oder zumindest einer Schlossnusshälfte (mit der Schlossmechanik) aufweist.

In einer ersten Ausführungsform ist die Schlossnuss als geteilte Schlossnuss mit einer der Türaußenseite zugeordneten Außennuss und eine der Türinnenseite zugeordneten Innennuss ausgebildet, wobei die Innennuss z. B. als Paniknuss dauerhaft mit der Schlossmechanik zum Einfahren des Verriegelungselementes gekoppelt ist und wobei die Außennuss über das Kupplungselement mit der Schlossmechanik zum Einfahren des Verriegelungselementes kuppelbar und von der Schlossmechanik entkuppelbar ist. Eine solche Ausführungsform ist insbesondere dann vorteilhaft, wenn das Schloss als Panikschloss ausgebildet ist, sodass sich die Tür von der Innenseite stets öffnen lässt, während von der Außenseite über die Aktivierungseinrichtung gezielt eine Steuerung der Zutrittsberechtigung erfolgen kann, indem der Außendrücker z. B. mithilfe der Sendevorrichtung aktiviert und wahlweise deaktiviert wird.

In einer zweiten Ausführungsform ist die Schlossnuss als einteilige Schlossnuss ausgebildet, die über das Kupplungselement mit der Schlossmechanik zum Einfahren des Verriegelungselementes kuppelbar und von der Schlossmechanik entkuppelbar ist. Mithilfe der Aktivierungseinrichtung lässt sich dann die Schlossnuss insgesamt aktivieren und deaktivieren, sodass sich das Schloss im deaktivierten Zustand weder von der Türaußenseite noch von der Türinnenseite öffnen lässt.

Bei dem Kupplungselement kann es sich um einen Kupplungshebel handeln, der über den Antrieb aus der deaktivierten Entkupplungsposition in eine aktivierte Kupplungsposition überführbar ist und umgekehrt. Der Kupplungshebel kann z. B. als schwenkbarer Kupplungshebel ausgebildet sein. Bei dem Antrieb kann es sich z. B. um einen elektromotorischen oder elektromagnetischen Antrieb handeln, mit dem sich das Kupplungselement, z. B. dass sich der Kupplungshebel in die jeweiligen Funktionsstellungen überführen lässt.

Der Empfänger der Aktivierungseinrichtung ist vorzugsweise als Funkempfänger für den Empfang von Funksignalen ausgebildet. Dementsprechend ist die Sendevorrichtung vorzugsweise als Funksendevorrichtung mit einem Funksender ausgebildet.

Gegenstand der Erfindung ist auch eine Schließanlage mit einem Schloss der beschriebenen Art und mit einem Schlossstulp, der an einem Türflügel befestigbar ist, wobei das Schloss bzw. dessen Schlossgehäuse rückseitig an dem Schlossstulp befestigt ist. Grundsätzlich kann es sich bei dem erfindungsgemäßen Schloss um ein (einfaches) Einsteckschloss handeln. Vorzugsweise wird jedoch eine Schließanlage in der Ausführungsform als Treibstangenschloss mit Mehrfachverriegelung beansprucht, wobei das beschriebene Schloss mit der erfindungsgemäßen Aktivierungseinrichtung als Mittenschloss an dem Schlossstulp befestigt ist. Zusätzlich ist zumindest eine Zusatzverriegelung vorgesehen, die über zumindest eine Treibstange mit dem Mittenschloss gekoppelt ist. Die Zusatzverriegelung weist ein Zusatzgehäuse und zumindest einen in dem Zusatzgehäuse verstellbaren Zusatzriegel auf.

In einer bevorzugten Ausführungsform handelt es sich um ein automatisch verriegelndes Treibstangenschloss, welches bei in Schließstellung gelangendem Türflügel selbsttätig verriegelt. Dazu ist ein Auslösemechanismus vorgesehen, der ein oder mehrere Verriegelungselemente bei in Schließstellung gelangendem Türflügel selbsttätig in die ausgefahrene Verriegelungsstellung überführt. Dieser Auslösemechanismus kann z. B. in der Zusatzverriegelung angeordnet sein, sodass der Zusatzriegel bei in Schließstellung gelangendem Türflügel selbsttätig in die ausgefahrene Verriegelungsstellung überführt wird. In einer besonders bevorzugten Ausführungsform ist auch das Mittenschloss mit diesem Auslösemechanismus gekoppelt, sodass der Mittenfallenriegel derart mit dem Auslösemechanismus der Zusatzverriegelung gekoppelt ist, dass bei der Auslösung sowohl der Zusatzriegel als auch der Mittenriegel selbsttätig in die Verriegelungsstellung ausgefahren werden.

Das Schloss, welches als Einsteckschloss oder als Mittenschloss einer Mehrfachverriegelung ausgebildet sein kann, weist zusätzlich zu dem Schließzylinder zumindest ein Verriegelungselement auf. Dabei kann es sich um einen herkömmlichen Riegel und/oder um eine federbelastete Schlossfalle handeln. In einer möglichen Ausführungsform ist das Verriegelungselement als Fallenriegel und folglich als Mittenfallenriegel ausgebildet, der eine abgeschrägte Betätigungskante aufweist und mit einer Fallenfeder in Richtung einer ausgefahrenen Verriegelungsstellung belastet ist.

In der Zusatzverriegelung ist ebenfalls zumindest ein Verriegelungselement vorgesehen. Dabei kann es sich z. B. um einen Fallenriegel handeln. Alternativ oder zusätzlich können ein Schwenkhakenriegel und/oder ein Bolzenriegel vorgesehen sein. Bei der Ausgestaltung der Zusatzverriegelungen kann z. B. auf die in der DE 10 2008 011 551 A1 oder EP 3 372 757 B1 beschriebenen Ausführungsformen zurückgegriffen werden.

Die Erfindung betrifft im Übrigen auch ein Verfahren zum Betrieb eines Schlosses der beschriebenen Art. Die im Zusammenhang mit dem Schloss beschriebenen Komponenten und Verfahrensschritte, insbesondere der Anlernvorgang, beziehen sich folglich auch auf das beanspruchte Verfahren.

Im Folgenden wird die Erfindung anhand von Zeichnungen näher erläutert, die lediglich Ausführungsbeispiele darstellen. Es zeigen
- Fig. 1: ein Treibstangenschloss mit einem erfindungsgemäßen Schloss als Mittenschloss in einer vereinfachten perspektivischen Darstellung,
- Fig. 2: das Mittenschloss des Gegenstandes nach Fig. 1 in einer ersten Ansicht,
- Fig. 3: das Mittenschloss nach Fig. 2 in einer zweiten Ansicht,
- Fig. 4: eine Zusatzverriegelung des Treibstangenschlosses nach Fig. 1 in einer ersten Ansicht,
- Fig. 5: das Zusatzschloss nach Fig. 4 in einer zweiten Ansicht,
- Fig. 6: einen Ausschnitt aus dem Mittenschloss in einer ersten Funktionsstellung und
- Fig. 7: den Gegenstand nach Fig. 6 in einer zweiten Funktionsstellung.

In den Figuren ist beispielhaft eine Schließanlage in der Ausführungsform als Treibstangenschloss 1 mit Mehrfachverriegelung dargestellt. Fig. 1 zeigt ein an einem Türflügel montierbares Treibstangenschloss 1, welches einerseits ein zentrales Mittenschloss 2 und andererseits zwei Zusatzverriegelungen 3, 4, nämlich eine obere Zusatzverriegelung 3 und eine untere Zusatzverriegelung 4 aufweist, die über Treibstangen 5, 6, nämlich eine obere Treibstange 5 und eine untere Treibstange 6 mit dem Mittenschloss 2 gekoppelt sind. Das Mittenschloss 2 und die Zusatzverriegelungen 3, 4 sind rückseitig an einem Schlossstulp 7 befestigt, der wiederum an dem Türflügel montiert wird. An einem nicht dargestellten Türrahmen ist zumindest eine Schließleiste befestigt, die Durchbrechungen bzw. Öffnungen aufweist, in welche die Verriegelungselemente des Treibstangenschlosses 1 im Zuge der Verriegelung eingreifen.

Die Erfindung bezieht sich insbesondere auf die Ausgestaltung und die Funktion des Schlosses 2, bei dem es sich im Ausführungsbeispiel um das Mittenschloss 2 des Treibstangenschlosses 1 handelt. Das Schloss bzw. Mittenschloss 2 weist ein an dem Schlossstulp 7 befestigtes Gehäuse 8 (d. h. Mittengehäuse 8) und zumindest ein in dem Gehäuse 8 verstellbares Verriegelungselement 9 auf, welches als Mittenriegel 9 bezeichnet wird. Die beiden Zusatzverriegelungen 3, 4 weisen jeweils ein an dem Schlossstulp 7 befestigtes Zusatzgehäuse 10 und jeweils ein oder mehrere Zusatzriegel 11, 12 auf. In den Figuren ist lediglich beispielhaft ein Ausführungsbeispiel dargestellt, bei dem jede Zusatzverriegelung jeweils zwei Verriegelungselemente, nämlich einerseits einen Fallenriegel 11 und andererseits einen Schwenkhakenriegel 12 aufweist.

Die Figuren zeigen lediglich beispielhaft eine Ausführungsform eines Treibstangenschlosses, das als Automatikschloss bezeichnet wird. Dazu ist in jedem der Zusatzverriegelungen 3, 4 ein Auslösemechanismus 13 realisiert, mit welchem die Zusatzriegel 11, 12 der Zusatzverriegelungen 3, 4 bei in Schließstellung gelangendem Türflügel selbsttätig in die ausgefahrene Verriegelungsstellung überführt werden. Die Auslösung ist im Ausführungsbeispiel als magnetische Auslösung realisiert. Dazu sind im Bereich des Türrahmens, z. B. in der jeweiligen Schließleiste Auslösemagnete 14 angeordnet. Sobald der Türflügel in die geschlossene Position gelangt, treten die Zusatzverriegelungen 3, 4 in den Wirkbereich der Auslösemagneten 14 ein, sodass die automatische Verriegelung ausgelöst wird. Die Verriegelung des Schlosses 1 erfolgt selbsttätig, ohne dass es einer manuellen oder elektromotorischen Auslösung durch einen Benutzer bedarf. Die Entriegelung und das Öffnen des Schlosses und der Tür kann durch Betätigung eines Drückers von der Türaußenseite oder der Türinnenseite erfolgen. Dazu ist im Ausführungsbeispiel in dem Schloss und folglich in dem Mittenschloss 2 eine Schlossnuss 15 als Betätigungseinrichtung vorgesehen. Es kann sich um eine von der Türinnenseite und von der Türaußenseite betätigbare Schlossnuss handeln, in die beidseitig ein nicht dargestellter Betätigungsstift für einen Drücker, z. B. für einen Innendrücker und für einen Außendrücker oder auf der Türinnenseite alternativ auch eine Panikstange eingesteckt wird.

Dabei kann es sich um ein Treibstangenschloss mit Panikfunktion handeln, das mit einer mehrteiligen bzw. geteilten Schlossnuss 15 versehen ist, die einerseits eine der Türaußenseite zugeordnete Außennuss 15a und andererseits eine der Türinnenseite zugeordnete Innennuss 15b aufweist. Die Innennuss 15b ist z. B. als Paniknuss dauerhaft mit der Schlossmechanik zum Einfahren der Riegel 9, 11, 12 gekoppelt. Die Außennuss 15a ist nicht dauerhaft mit der Schlossmechanik gekoppelt. Denn erfindungsgemäß ist das Schloss, und zwar im Ausführungsbeispiel das Mittenschloss 2 mit einer Aktivierungseinrichtung versehen, die einen in oder an dem Schlossgehäuse angeordneten Antrieb 24 aufweist, mit dem die Betätigungseinrichtung, nämlich die Schlossnuss 15 oder zumindest die Außennuss 15a aktivierbar ist. Darauf wird im Folgenden noch näher eingegangen. Durch Betätigen der Innennuss 15b erfolgt bevorzugt stets eine vollständige Entriegelung des Treibstangenschlosses, d. h. sämtliche Verriegelungselemente 9, 11, 12 werden vollständig zurückgezogen, um das Öffnen der Tür zu ermöglichen.

Der Aufbau und die Funktionsweise der Zusatzverriegelungen 3, 4 sind grundsätzlich bekannt. Es kann sich z. B. um Zusatzverriegelungen gemäß EP 3 372 757 B1 handeln. Die Zusatzverriegelung 3, 4 weist zumindest ein Verriegelungselement auf, bei dem es sich besonders bevorzugt um einen Fallenriegel 11 handelt. Zusätzlich ist in dem dargestellten Ausführungsbeispiel der bereits erwähnte Schwenkhakenriegel 12 vorgesehen. In dem Zusatzgehäuse 10 ist eine in Schlosslängsrichtung L verschiebbare Schlosskette 17 vorgesehen, die als Zusatzschlosskette 17 bezeichnet wir und die mit der jeweiligen Treibstange 5, 6 verbunden ist und mit der der Zusatzriegel bzw. die Zusatzriegel beim Verschieben der Treibstange 5, 6 in der Entriegelungsrichtung aus der ausgefahrenen Verriegelungsstellung in die (nicht dargestellte) eingefahrene Öffnungsstellung zurückziehbar ist. Die Zusatzschlosskette 17 ist vor einem Sperrelement 18 in der Entriegelungsposition gehalten und das Sperrelement 18 ist zur automatischen Verriegelung von einem im oder am Türrahmen oder der Schließleiste angeordneten Auslösemagnet 14 derart betätigbar, dass das Sperrelement 18 die Zusatzschlosskette 17 freigibt, sodass der Zusatzriegel 11, 12 selbsttätig in die ausgefahrene Verriegelungsstellung überführt wird. Der Fallenriegel 11 ist mittels der Schlosskette 17 auch aus der ausgefahrenen Verriegelungsstellung oder der (nicht dargestellten) teilausgefahrenen Entriegelungsstellung in eine (nicht dargestellte) eingefahrene Öffnungsstellung zurückziehbar. Die (nicht dargestellte) teilausgefahrene Entriegelungsstellung, die auch als Grundstellung bezeichnet werden kann, bei der der federbelastete Fallenriegel 11 um ein vorgegebenes Maß aus dem Schlossgehäuse 10 und über den Stulp 7 vorkragt. Im Zuge des Schließens der Tür wird der Fallenriegel 11 gegen die Kraft der Feder in das Schlossgehäuse 10 zurückgedrückt. Zugleich erfolgt die automatische Auslösung über den Magnetauslöser, sodass der Fallenriegel 11 in die voll ausgefahrene Verriegelungsstellung gelangt, die in Fig. 1 dargestellt ist. Zusätzlich wird der Schwenkhakenriegel 12 ausgefahren. Diese Mechanik ist grundsätzlich bekannt.

Der Mittenfallenriegel 9 des Mittenschlosses ist derart mit dem Auslösemechanismus 13 der (z. B. unteren) Zusatzverriegelung 4 gekoppelt, dass bei der Auslösung nicht nur in der beschriebenen Weise die Zusatzriegel 11, 12, sondern auch der Mittenfallenriegel 9 automatisch in die Verriegelungsstellung ausgefahren wird. Dazu weist das Mittenschloss 2 eine in dem Mittengehäuse 8 in der Schlosslängsrichtung L verschiebbare Mittenschlosskette 19 auf, die in der Praxis auch als Treibstangenanschlussschieber bezeichnet wird und die mit den Treibstangen 5, 6 verbunden ist bzw. zusammenwirkt. Die Mittenschlosskette wird z. B. durch Drückerbetätigung verschoben, sodass nicht nur der Mittenriegel 9, sondern auch die Zusatzverriegelungselemente 11, 12 zurückgezogen werden. Im Zuge der in Fig. 1 dargestellten automatischen Verriegelung erreichen sowohl die Zusatzverriegelungen 3, 4 als auch das Mittenschloss 2 die Verriegelungsstellung. Um die automatische Verriegelung des Mittenschlosses über die Zusatzverriegelung zu realisieren, ist die Mittenschlosskette 19 über die Treibstange 6 in beide Richtungen mit der unteren Zusatzschlosskette 17 zwangsgekoppelt.

Die Kopplung der Mittenschlosskette 17 mit dem Mittenriegel 9 erfolgt über einen drehbaren, zentralen Mitnehmer 20, der über einen schwenkbaren Fallenhebel 21 auf den Fallenriegel 9 wirkt. Gelangt der Türflügel in die Schließstellung gemäß Fig. 1 und damit in dem Bereich der Auslösemagneten 14 im Türrahmen, so gelangen sowohl die Zusatzverriegelungen 3, 4 als auch das Mittenschloss 2 in die in den Figuren 2 bis 5 dargestellte Verriegelungsstellung. Mit dem Absenken der Zusatzschlosskette 17 des unteren Zusatzschlosses wird auch die damit verbundene unter Treibstange 6 abgesenkt, die wiederum die Mittenschlosskette 19 im Mittenschloss absenkt. Damit wird der zentralen Mitnehmer 20 verschwenkt, der über den Fallenhebel 21 den mittleren Fallenriegel 9 vollständig ausfährt. Die Entriegelung des Treibstangenschlosses und folglich dass Zurückziehen sämtliche Verriegelungselemente erfolgt durch Betätigung der Betätigungseinrichtung und folglich der Schlossnuss 15. Über die Innennuss 15b ist dieses bei einem Panikschloss stets möglich. Voraussetzung dafür, dass sich das Schloss auch über die Außenmuss 15a entriegeln lässt, ist eine entsprechende Aktivierung über die erfindungsgemäße Aktivierungseinrichtung. Dazu wird auf die Figuren 6 und 7 verwiesen.

Die Aktivierungseinrichtung weist einen Antrieb 24 auf, der im Ausführungsbeispiel als elektromotorischer Antrieb ausgebildet ist und mit dem die Betätigungseinrichtung aktivierbar, nämlich die Nuss 15 bzw. die Außennuss 15a mit der Schlossmechanik kuppelbar ist. Ferner weist die Aktivierungseinrichtung eine lediglich angedeutete (elektronische) Steuerung 25 auf, die z. B. auf einer elektronischen Platine angeordnet ist. Die Aktivierungseinrichtung weist außerdem einen Empfänger zum Empfangen eines von einer Sendevorrichtung 30 empfangenen Aktivierungssignals auf. So weist die Schließanlage z. B. eine Sendevorrichtung auf, bei der es sich z. B. um einen Funkhandsender 30 handeln kann, mit dem ein Funksignal als Aktivierungssignal an den Empfänger der Aktivierungseinrichtung des Schlosses übermittelt wird. Auf diese Weise lässt sich über den Funkhandsender 30 die Schlossnuss 15 (bzw. Außennuss 15a) fernbetätigt mit der Schlossmechanik kuppeln und von dieser entkuppeln und auf diese Weise die Zutrittsberechtigung über den Außendrücker und folglich von der Türaußenseite steuern.

Selbstverständlich muss gewährleistet sein, dass sich die Schlossnuss 15 bzw. 15a nur mit einer autorisierten Sendevorrichtung 30 aktivieren lässt. Dazu ist die Aktivierungseinrichtung mit einer Anlernvorrichtung ausgerüstet, mit der die Aktivierungseinrichtung bzw. deren Steuerung 25 in einen Anlernmodus versetzt wird, um eine Sendevorrichtung, z. B. einen neuen Funkhandsender, an die Aktivierungseinrichtung bzw. deren Steuerung und folglich an das konkrete Schloss anzulernen. Um die Steuerung 25 in den Anlernmodus versetzen zu können, weist die Anlernvorrichtung einen Anlerntaster 26 auf, der von außen durch das Schlossgehäuse 8 und im Ausführungsbeispiel von außen durch den Schlossstulp 7 betätigbar ist. Dazu ist der Schlossstulp 7 mit einer Öffnung 32 versehen, durch welche der Anlerntaster 26 mit einem geeigneten Werkzeug 31, z. B. einem Stift betätigbar ist. Selbstverständlich muss gewährleistet sein, dass das Anlernen nur durch autorisierte Personen erfolgt. Dieses wird erfindungsgemäß dadurch realisiert, dass die Anlernvorrichtung zusätzlich zu dem Anlerntaster 26 mit einem Schließzylinderschalter 27 ausgerüstet ist, der mit dem Schließzylinder 28 zum Auswählen des Anlernmodus unmittelbar oder mittelbar betätigt wird. In dem dargestellten Ausführungsbeispiel arbeitet der Schließzylinder 28, der auch als Profilzylinder bezeichnet wird, nicht unmittelbar mit dem üblichen Mitnehmer 33 auf den Schließzylinderschalter 27, sondern über einen Schieber 29, der verschiebbar in dem Schlossgehäuse 8 gelagert ist und der Teil der Schlossmechanik ist. Mithilfe des Schließzylinderschalters 27 lässt sich die Stellung dieses Schiebers 29 und damit auch die Stellung des Schließzylinders 28 abfragen.

Erfindungsgemäß ist die elektronische Steuerung 25 der Aktivierungseinrichtung nun derart eingerichtet und folglich derart programmiert, dass die Aktivierungseinrichtung nur dann in den Anlernmodus versetzt wird, wenn sowohl der Anlerntaster 26 als auch der Schließzylinderschalter 27 (z. B. gleichzeitig) betätigt werden. Dies wird z. B. so realisiert, dass zunächst der Anlerntaster 26 betätigt und gehalten wird und dass während des Haltens des Anlerntasters 26 zugleich der Schließzylinderschalter 27 betätigt wird. Sowohl der Anlerntaster 26 als auch der Schließzylindertaster 27 sind folglich mit der Steuerung 25 verbunden, sodass die Signale (der beiden Taster oder Schalter 26,27) mit der Steuerung ausgewertet werden. Sofern die vorgegebenen Voraussetzungen erfüllt sind, wird die Aktivierungseinrichtung in den Anlernmodus versetzt, sodass z. B. durch Drücken einer Taste eines Funkhandsenders 30 der Funkhandsender an das Schloss 2 angelernt und folglich für das Schloss 2 freigegeben werden kann.

In den Figuren 6 und 7 sind sowohl der Anlerntaster 26 als auch der Schließzylindertaster 27 und folglich PZ-Kontakttaster erkennbar. Der durch die Öffnung 32 im Stulp 7 erreichbare Anlerntaster 26 ist in der Funktionsstellung nach Fig. 6 funktionslos, da sich der PZ-Schieber 29 in der gefederten, unteren Grundstellung befindet, in der der PZ-Kontakttaster 27 nicht geschaltet ist. Demgegenüber zeigt Fig. 7 die Aktivierungsstellung. Das Drehen des Schlüssels und folglich des Mitnehmers des Schließzylinders 28 in der Öffnungsrichtung gegen die Federkraft hebt den PZ-Schieber 29 an, sodass der PZ-Kontakttaster 27 geschaltet wird. In dieser Stellung ist der durch den Schlossstulp 7 erreichbare Anlerntaster 26 aktiviert, sodass der Anlernvorgang für das Anlernen eines neuen Funksenders 30 gestartet wird.

Bei dem Anlerntaster 26 kann es sich um einen mechanischen Taster oder auch um einen berührungslosen Sensor handeln. Gleiches gilt für den Schließzylinderschalter 27, bei dem es sich im Ausführungsbeispiel um einen mechanisch aktivierbaren Taster handelt.

Im Übrigen ist eine Stromversorgung für das Schloss 2 und insbesondere für die Aktivierungsvorrichtung vorgesehen. Diese kann kabelgebunden über ein Versorgungskabel erfolgen, das mit einem z. B. rahmenseitig angeordneten Netzteil verbunden ist. Alternativ kann eine Netzteil oder ein Akku bzw. eine Batterie in den Türflügel oder in das Schloss integriert oder an das Schloss angeschlossen sein.

Optional kann die Stromversorgung induktiv erfolgen, und zwar über ein rahmenseitiges, induktives Sendemodul und ein türflügelseitiges, induktives Empfangsmodul 34 mit einer induktiven Empfängerantenne, die im Ausführungsbeispiel am Stulp 7 und/oder am Schloss 2 angeordnet ist

Zusammengefasst gelingt durch die beschriebenen Maßnahmen ein einfaches Anlernen mit hoher Manipulationssicherheit. Die erfindungsgemäße Lösung ist vor allem konstruktiv sehr einfach, da z. B. auf eine mechanische Abdeckung des Anlerntasters am Stulp verzichtet werden kann. Die Lösung lässt sich mit bekannten Komponenten bzw. bekannter Hardware realisieren, wenn z. B. ohnehin ein Schalter bzw. Taster zum Abfragen der Funktionsstellung des Schließzylinders für andere Funktionen vorhanden ist. Die Erfindung lässt sich dann durch entsprechende Ausgestaltung der Steuerung und folglich der Auswerteelektronik realisieren.

Dabei zeigen die Figuren lediglich beispielhaft eine Ausführungsform eines Schlosses als Mittenschloss einer Mehrfachverriegelung. Die Erfindung lässt sich grundsätzlich auch bei einem Einsteckschloss realisieren. Außerdem lässt sich die Erfindung bei Mehrfachverriegelungen anderer Art und insbesondere auch bei Mehrfachverriegelungen ohne automatische Auslösung und/oder ohne Panikfunktion realisieren.

Stets ist eine Betätigungseinrichtung eines Schlosses vorgesehen, die sich über eine Aktivierungseinrichtung mithilfe eines Antriebes fernbetätigt aktivieren und gegebenenfalls deaktivieren lässt. Dabei kann es sich insbesondere um eine schaltbare Schlossnuss handeln.

Alternativ kann die erfindungsgemäße Anlernvorrichtung aber auch für ein Motorschloss realisiert werden, welches einen Empfänger aufweist, sodass z. B. ein Motor ausgelöst durch eine Sendevorrichtung zum Entriegeln und/oder Verriegeln betätigt wird. Auch bei einem solchen Schloss sind Sendevorrichtungen anzulernen, sodass die erfindungsgemäße Ausgestaltung einer Aktivierungsvorrichtung auch bei einem Schloss realisiert werden kann, bei dem die Betätigungseinrichtung selbst als Motor (zum Entriegeln und/oder Verriegeln des Schlosses) ausgebildet ist.

## Patentansprüche

1. Schloss (2), insbesondere Türschloss, mit zumindest
- einem Schlossgehäuse (8),
- einem Schließzylinder (28),
- einem Verriegelungselement (9),
- einer Betätigungseinrichtung, z. B. Schlossnuss (15), zum Betätigen, z. B. zum Einziehen, des Verriegelungselementes (9),
- einer Aktivierungseinrichtung, mit einem in oder an dem Schlossgehäuse (8) angeordneten Antrieb (24), mit dem die Betätigungseinrichtung (15) aktivierbar ist,
wobei die Aktivierungseinrichtung eine Steuerung (25) und einen Empfänger zum Empfangen eines von einer Sendevorrichtung (30) empfangenen Aktivierungssignals aufweist,
wobei die Aktivierungseinrichtung mit einer Anlernvorrichtung ausgerüstet oder verbunden ist, mit der die Aktivierungseinrichtung bzw. deren Steuerung in einen Anlernmodus versetzbar ist, um eine Sendevorrichtung (30) an die Aktivierungseinrichtung bzw. deren Steuerung (25) anzulernen,
wobei die Anlernvorrichtung einen von außen durch das Schlossgehäuse (8) betätigbaren Anlerntaster (26) aufweist,
wobei
die Anlernvorrichtung außerdem einen Schließzylinderschalter (27) aufweist, der mit dem Schließzylinder (28) zum Auswählen des Anlernmodus betätigbar ist,
und wobei die Aktivierungseinrichtung bzw. deren Steuerung derart eingerichtet ist, dass die Aktivierungseinrichtung nur dann in den Anlernmodus versetzt wird, wenn sowohl der Anlerntaster (26) als auch der Schließzylinderschalter (27) betätigt werden.

2. Schloss nach Anspruch 1, **dadurch gekennzeichnet, dass** die Aktivierungseinrichtung bzw. deren Steuerung derart eingerichtet ist, dass die Aktivierungseinrichtung nur dann in den Anlernmodus versetzt wird, wenn der Schließzylinderschalter (27) betätigt wird, während der Anlerntaster (26) betätigt bzw. gehalten wird, oder dass die Aktivierungseinrichtung nur dann in den Anlernmodus versetzt wird, wenn der Anlerntaster (26) betätigt wird, während der Schließzylinderschalter (27) betätigt bzw. gehalten wird.

3. Schloss nach Anspruch 1 oder 2, **dadurch gekennzeichnet, dass** der Schließzylinderschalter (27) ein mechanischer Taster oder ein berührungsloser Sensor ist, der unmittelbar oder mittelbar über den Schließzylinder betätigbar ist.

4. Schloss nach einem der Ansprüche 1 bis 3, **dadurch gekennzeichnet, dass** die Betätigungseinrichtung als von der Türinnenseite und/oder von der Türaußenseite betätigbare Schlossnuss (15) ausgebildet ist, in die zumindest ein Betätigungsstift für eine Betätigungshandhabe, z. B. einen Drücker oder eine Panikstange, einsteckbar ist.

5. Schloss nach Anspruch 4, **dadurch gekennzeichnet, dass** die Schlossnuss sowohl von der Türinnenseite als auch von der Türaußenseite betätigbar ist und in die Schlossnuss beidseitig zumindest ein Bestätigungsstift für jeweils eine Betätigungshandhabe, z. B. einen Drücker oder eine Panikstange, einsteckbar ist.

6. Schloss nach Anspruch 4 oder 5, **dadurch gekennzeichnet, dass** die Aktivierungseinrichtung eine Kupplungseinrichtung ist, die ein mit dem Antrieb (24) verstellbares und damit aktivierbares Kupplungselement (16) zum Kuppeln der Schlossnuss (15) aufweist.

7. Schloss nach Anspruch 6, **dadurch gekennzeichnet dass** die Schlossnuss (15) als geteilte Schlossnuss mit einer der Türaußenseite zugeordneten Außennuss (15a) und einer der Türinnenseite zugeordneten Innennuss (15b) ausgebildet ist, wobei die Innennuss (15b) optional als Paniknuss dauerhaft mit der Schlossmechanik zum Einfahren des Verriegelungselementes (9) gekoppelt ist und wobei die Außennuss (15a) über das Kupplungselement (16) mit der Schlossmechanik zum Einfahren des Verriegelungselementes (9) kuppelbar und von der Schlossmechanik entkuppelbar ist.

8. Schloss nach Anspruch 6, **dadurch gekennzeichnet, dass** die Schlossnuss (15) als einteilige Schlossnuss ausgebildet ist, die über das Kupplungselement (16) mit der Schlossmechanik zum Einfahren des Verriegelungselementes (9) kuppelbar und von der Schlossmechanik entkuppelbar ist.

9. Schloss nach einem der Ansprüche 6 bis 8, **dadurch gekennzeichnet, dass** das Kupplungselement (16) als z. B. schwenkbarer Kupplungshebel ausgebildet ist, welcher über den Antrieb (24) aus einer deaktivierten Entkupplungsposition in eine aktivierte Kupplungsposition überführbar ist und umgekehrt.

10. Schloss nach einem der Ansprüche 1 bis 9, **dadurch gekennzeichnet, dass** der Empfänger als Funkempfänger für den Empfang von Funksignalen ausgebildet ist.

11. Schloss nach einem der Ansprüche 1 bis 10, **dadurch gekennzeichnet, dass** der Schließzylinder (28) auf einen Schieber (29) arbeitet, der mit der Schlossmechanik gekoppelt ist oder Teil der Schlossmechanik ist, wobei der Schließzylinderschalter (27) im Wirkbereich des Schiebers (29) angeordnet und von dem Schieber (29) betätigbar ist.

12. Schließanlage mit einem Schloss (2) nach einem der Ansprüche 1 bis 11 und mit einem Schlossstulp (7), an dem das Schlossgehäuse (8) befestigt ist, wobei der Anlernentaster (26) vorzugsweise durch den Schlossstulp (7), z. B. durch eine Öffnung (32) im Schlossstulp (7), betätigbar ist.

13. Schließanlage nach Anspruch 12 in der Ausführungsform als Mehrfachverriegelung mit einem als Mittenschloss ausgebildeten Schloss (2) und mit zumindest einer Zusatzverriegelung (3, 4), die über zumindest eine Treibstange (5, 6) mit dem Mittenschloss (2) gekoppelt ist.

14. Schließanlage nach Anspruch 13 in der Ausführungsform als automatische verriegelndes Treibstangenschloss, wobei die Zusatzverriegelung (3, 4) ein Zusatzgehäuse (10) und zumindest eine in dem Zusatzgehäuse (10) verstellbaren Zusatzriegel (11, 12) sowie einen Auslösemechanismus aufweist, über welchen der Zusatzriegel bei in Schließstellung gelangendem Türflügel selbsttätig in die ausgefahrene Verriegelungsstellung überführt wird,
wobei das Verriegelungselement (9) des Mittelschlosses (2), z. B. der Mittenriegel, vorzugsweise derart mit dem Auslösemechanismus der Zusatzverriegelung (3, 4) gekoppelt ist, dass bei der Auflösung sowohl der Zusatzriegel (11, 12) als auch das Verriegelungselement (9) selbsttätig in die jeweilige Verriegelungsstellung ausgefahren werden.

15. Schließanlage nach einem der Ansprüche 11 bis 14, mit einer Sendevorrichtung (30), z. B. mit einem Funkhandsender, die mit der Anlernvorrichtung an die Aktivierungseinrichtung anlernbar oder angelernt ist.

16. Schließanlage nach einem der Ansprüche 11 bis 15, mit einer Energieversorgung für die Aktivierungseinrichtung, welche in oder am Schlossgehäuse (8) oder in oder an einem Türflügel oder in oder an einem Türrahmen angeordnet und mit der Aktivierungseinrichtung kabelgebunden und/oder kabellos verbunden ist.

17. Verfahren zum Betrieb eines Schlosses nach einem der Ansprüche 1 bis 11 oder einer Schließanlage nach einem der Ansprüche 12 bis 16, **dadurch gekennzeichnet, dass** zum Anlernen einer Sendevorrichtung einerseits der Anlerntaster (26) und andererseits der Schließzylinderschalter (27) betätigt werden,
wobei die Aktivierungseinrichtung nur dann in den Anlernmodus versetzt wird, wenn sowohl der Anlerntaster (26) als auch der Schließzylinderschalter (27) betätigt werden.

18. Verfahren nach Anspruch 17, **dadurch gekennzeichnet, dass** die Aktivierungseinrichtung nur dann in den Anlernmodus versetzt wird, wenn der Schließzylinderschalter (27) betätigt wird, während der Anlerntaster (26) betätigt bzw. gehalten wird oder dass die Aktivierungseinrichtung nur dann in den Anlernmodus versetzt wird, wenn der Anlerntaster (26) betätigt wird, während der Schließzylinderschalter (27) betätigt bzw. gehalten wird.

## Claims

1. A lock (2), particularly a door lock, having at least
- a lock housing (8),
- a lock cylinder (28),
- a locking element (9),
- an actuating device, e.g. follower (15), for actuating, e.g. for retracting, the locking element (9),
- an activating device, having a drive (24) which is arranged in or on the lock housing (8), using which the actuating device (15) can be activated,
wherein the activating device has a controller (25) and a receiver for receiving an activation signal which is received from a transmitting device (30),
wherein the activating device is equipped with or connected to a training device, using which the activating device or its controller can be set to a training mode in order to train a transmitting device (30) about the activating device or its controller (25),
wherein the training device has a training button (26) that can be actuated from the outside through the lock housing (8),
the training device additionally has a lock cylinder switch (27) which can be actuated using the lock cylinder (28) to select the training mode, and
wherein the activating device or its controller is set up in such a manner that the activating device is only set to the training mode if both the training button (26) and the lock cylinder switch (27) are actuated.

2. The lock according to Claim 1, **characterized in that** the activating device or its controller is set up in such a manner that the activating device is only set to the training mode if the lock cylinder switch (27) is actuated whilst the training button (26) is actuated or held, or that the activating device is only set to the training mode if the training button (26) is actuated whilst the lock cylinder switch (27) is actuated or held.

3. The lock according to Claim 1 or 2, **characterized in that** the lock cylinder switch (27) is a mechanical button or a contactless sensor which can be actuated directly or indirectly by means of the lock cylinder.

4. The lock according to any one of Claims 1 to 3, **characterized in that** the actuating device is formed as a follower (15), which can be actuated from the door inside and/or from the door outside, into which follower at least one actuating pin for an actuating handle, e.g. a handle or a panic bar, can be inserted.

5. The lock according to Claim 4, **characterized in that** the follower can be actuated both from the door inside and from the door outside and on both sides at least one actuating pin for in each case one actuating handle, e.g. a handle or a panic bar, can be inserted into the follower.

6. The lock according to Claim 4 or 5, **characterized in that** the activating device is a coupling device which has a coupling element (16), which can be adjusted using the drive (24) and thus activated, for coupling the follower (15).

7. The lock according to Claim 6, **characterized in that** the follower (15) is formed as a split follower with an outer follower (15a) assigned to the door outside and an inner follower (15b) assigned to the door inside, wherein the inner follower (15b) is optionally permanently coupled as a panic follower with the lock mechanism for retracting the locking element (9) and wherein the outer follower (15a) can be coupled with the lock mechanism for retracting the locking element (9) and uncoupled from the lock mechanism by means of the coupling element (16).

8. The lock according to Claim 6, **characterized in that** the follower (15) is formed as a one-piece follower which can be coupled with the lock mechanism for retracting the locking element (9) and uncoupled from the lock mechanism by means of the coupling element (16).

9. The lock according to any one of Claims 6 to 8, **characterized in that** the coupling element (16) is formed as e.g. a pivotable coupling lever which can be transferred by means of the drive (24) from a deactivated uncoupling position to an activated coupling position and vice versa.

10. The lock according to any one of Claims 1 to 9, **characterized in that** the receiver is formed as a radio receiver for receiving radio signals.

11. The lock according to any one of Claims 1 to 10, **characterized in that** the lock cylinder (28) operates on a slider (29) which is coupled with the lock mechanism or is part of the lock mechanism, wherein the lock cylinder switch (27) is arranged in the region of action of the slider (29) and can be actuated by the slider (29).

12. A locking system having a lock (2) according to any one of Claims 1 to 11 and having a lock faceplate (7) to which the lock housing (8) is fastened, wherein the training button (26) can be actuated preferably through the lock faceplate (7), e.g. through an opening (32) in the lock faceplate (7).

13. The locking system according to Claim 12 in the embodiment as a multi-point locking system having a lock (2) formed as a central lock and having at least one additional locking mechanism (3, 4), which is coupled with the central lock (2) by means of at least one connecting rod (5, 6).

14. The locking system according to Claim 13 in the embodiment as automatically locking multi-point lock, wherein the additional locking mechanism (3, 4) has an additional housing (10) and at least one additional bolt (11, 12) that is adjustable in the additional housing (10) and also a triggering mechanism, by means of which the additional bolt is automatically transferred to the extended locking position when the door leaf reaches the closed position,
wherein the locking element (9) of the central lock (2), e.g. the central bolt, is preferably coupled with the triggering mechanism of the additional locking mechanism (3, 4) in such a manner that when triggered, both the additional bolt (11, 12) and the locking element (9) are automatically extended into the respective locking position.

15. The locking system according to any one of Claims 11 to 14, having a transmitting device (30), e.g. having a handheld radio transmitter, which is or can be trained about the activating device using the training device.

16. The locking system according to any one of Claims 11 to 15, having an energy supply for the activating device, which is arranged in or on the lock housing (8) or in or on a door leaf or in or on a door frame and is connected to the activating device in a wired and/or wireless manner.

17. A method for operating a lock according to any one of Claims 1 to 11 or a locking system according to any one of Claims 12 to 16, **characterized in that** on the one hand the training button (26) and on the other hand the lock cylinder switch (27) are actuated for training a transmitting device,
wherein the activating device is only set to the training mode if both the training button (26) and the lock cylinder switch (27) are actuated.

18. The method according to Claim 17, **characterized in that** the activating device is only set to the training mode if the lock cylinder switch (27) is actuated whilst the training button (26) is actuated or held or **in that** the activating device is only set to the training mode if the training button (26) is actuated whilst the lock cylinder switch (27) is actuated or held.

## Revendications

1. Serrure (2), notamment serrure de porte, dotée d'au moins
- un boîtier (8) de serrure,
- un cylindre de fermeture (28),
- un élément de verrouillage (9),
- un système d'actionnement, par exemple un fouillot (15), destiné à actionner, par exemple à rétracter l'élément de verrouillage (9),
- un système d'activation, doté d'un entraînement (24), placé dans ou sur le boîtier (8) de serrure, à l'aide duquel le système d'actionnement (15) est activable,
le système d'activation comportant un système de commande (25) et un récepteur, destiné à réceptionner un signal d'activation réceptionné de la part d'un dispositif émetteur (30),
le système d'activation étant équipé d'un ou connecté avec un dispositif d'apprentissage, à l'aide duquel le système d'activation ou son système de commande peut être placé dans un mode d'apprentissage, pour permettre d'apprendre un système d'activation ou son système de commande (25) à un dispositif émetteur (30),
le dispositif d'apprentissage comportant une touche d'apprentissage (26) actionnable par l'extérieur par le boîtier (8) de serrure,
le dispositif d'apprentissage comportant par ailleurs un commutateur (27) de cylindre de fermeture, qui est actionnable par le cylindre de fermeture (28) pour sélectionner le mode d'apprentissage, et
le système d'activation ou son système de commande étant configuré de telle sorte que le système d'activation ne soit amené dans le mode d'apprentissage que lorsqu'aussi bien la touche d'apprentissage (26) qu'également le commutateur (27) de cylindre de fermeture sont actionnés.

2. Serrure selon la revendication 1, **caractérisée en ce que** le système d'activation ou son système de commande est configuré de telle sorte, que le système d'activation ne soit amené dans le mode d'apprentissage que lorsque le commutateur (27) de cylindre de fermeture est actionné, alors que la touche d'apprentissage (26) est actionnée ou maintenue ou que le système d'activation ne soit amené dans le mode d'apprentissage que lorsque la touche d'apprentissage (26) est actionnée, alors que le commutateur (27) de cylindre de fermeture est actionné ou maintenu.

3. Serrure selon la revendication 1 ou 2, **caractérisée en ce que** le commutateur (27) de cylindre de fermeture est une touche mécanique ou un capteur sans contact, qui est actionnable directement ou indirectement par l'intermédiaire du cylindre de fermeture.

4. Serrure selon l'une quelconque des revendications 1 à 3, **caractérisée en ce que** le système d'actionnement est conçu sous la forme d'un fouillot (15) actionnable à partir du côté intérieur de la porte et / ou du côté extérieur de la porte, dans lequel est insérable au moins un tige de manipulation pour une manette d'actionnement, par exemple un poussoir ou une barre anti-panique.

5. Serrure selon la revendication 4, **caractérisée en ce que** le fouillot est actionnable aussi bien à partir du côté intérieur de la porte que du côté extérieur de la porte et **en ce que** dans le fouillot est insérable de part et d'autre au moins une tige d'actionnement pour chaque fois une manette d'actionnement, par exemple un poussoir ou une barre anti-panique.

6. Serrure selon la revendication 4 ou 5, **caractérisée en ce que** le système d'activation est un système d'accouplement qui comporte un élément d'accouplement (16) ajustable par l'entraînement (24) et activable par celui-ci, pour accoupler le fouillot (15).

7. Serrure selon la revendication 6, **caractérisée en ce que** le fouillot (15) est conçu sous la forme d'un fouillot divisé, avec un fouillot extérieur (15a) associé au côté extérieur de la porte et un fouillot intérieur (15b) associé au côté intérieur de la porte, en option, en tant que fouillot antipanique, le fouillot intérieur (15b) étant durablement accouplé avec le mécanisme de la serrure, pour faire rentrer l'élément de verrouillage (9) et par l'intermédiaire de l'élément d'accouplement (16), le fouillot extérieur (15a) étant susceptible d'être accouplé avec le mécanisme de la serrure, pour faire rentrer l'élément de verrouillage (9) ou d'être désaccouplé du mécanisme de la serrure.

8. Serrure selon la revendication 6, **caractérisée en ce que** le fouillot (15) est conçu sous la forme d'un fouillot en monobloc, qui par l'intermédiaire de l'élément d'accouplement (16) est susceptible d'être accouplé avec le mécanisme de la serrure, pour faire rentrer l'élément de verrouillage (9) et d'être désaccouplé du mécanisme de la serrure.

9. Serrure selon l'une quelconque des revendications 6 à 8, **caractérisée en ce que** l'élément d'accouplement (16) est conçu par exemple sous la forme d'un levier d'accouplement pivotant, lequel par l'intermédiaire de l'entraînement (24) est susceptible d'être transféré d'une position de désaccouplement désactivée dans une position d'accouplement activée et inversement.

10. Serrure selon l'une quelconque des revendications 1 à 9, **caractérisée en ce que** le récepteur est conçu sous la forme d'un récepteur radio, destiné à réceptionner des signaux radio.

11. Serrure selon l'une quelconque des revendications 1 à 10, **caractérisée en ce que** le cylindre de fermeture (28) fonctionne sur un coulisseau (29), qui est accouplé avec le mécanisme de la serrure ou est une partie du mécanisme de la serrure, le commutateur (27) de cylindre de fermeture étant placé dans la zone efficace du coulisseau (29) et étant actionnable par le coulisseau (29).

12. Installation de fermeture, dotée d'une serrure (2) selon l'une quelconque des revendications 1 à 11 et dotée d'une têtière de serrure (7), sur laquelle est fixé le boîtier (8) de serrure, la touche d'apprentissage (26) étant actionnable de préférence par la têtière de serrure (7), par exemple à travers un orifice (32) dans la têtière de serrure (7).

13. Installation de fermeture selon la revendication 12, dans la forme de réalisation en tant que verrouillage multiple, dotée d'une serrure (2) conçue sous la forme d'une serrure centrale et dotée d'au moins un verrouillage additionnel (3, 4), qui est accouplé par l'intermédiaire d'au moins une tringle de manœuvre (5, 6) avec la serrure centrale (2).

14. Installation de fermeture selon la revendication 13, dans la forme de réalisation en tant que serrure à tringle de manœuvre à verrouillage automatique, le verrouillage additionnel (3, 4) comportant un boîtier additionnel (10) et au moins un verrou additionnel (11, 12) ajustable dans le boîtier additionnel (10), ainsi qu'un mécanisme de déclenchement, par l'intermédiaire duquel, lorsque le vantail de porte arrive en position de fermeture, le verrou additionnel est transféré automatiquement dans la position de verrouillage sortie,
l'élément de verrouillage (9) de la serrure centrale (2), par exemple le verrou central, étant de préférence accouplé avec le mécanisme de déclenchement du verrouillage additionnel (3, 4), de telle sorte que lors du déclenchement, aussi bien le verrou additionnel (11, 12) qu'également l'élément de verrouillage (9) sortent automatiquement dans la position de verrouillage respective.

15. Installation de fermeture selon l'une quelconque des revendications 11 à 14, dotée d'un dispositif émetteur (30), par exemple dotée d'un émetteur radio manuel, qui à l'aide du dispositif d'apprentissage est susceptible d'apprendre ou a appris le système d'activation.

16. Installation de fermeture selon l'une quelconque des revendications 11 à 15, dotée d'une alimentation en énergie pour le système d'activation, laquelle est placée dans ou sur le boîtier (8) de serrure ou dans ou sur un vantail de porte ou dans ou sur un cadre de porte et laquelle est connectée de manière filaire et / ou sans fil avec le système d'activation.

17. Procédé opérationnel d'une serrure selon l'une quelconque des revendications 1 à 11 ou d'une installation de fermeture selon l'une quelconque des revendications 12 à 16, **caractérisé en ce que** pour l'apprentissage d'un dispositif émetteur, l'on actionne d'une part la touche d'apprentissage (26) et d'autre part, le commutateur (27) de cylindre de fermeture,
le système d'activation n'étant amené dans le mode d'apprentissage que lorsqu'aussi bien la touche d'apprentissage (26) qu'également le commutateur (27) de cylindre de fermeture sont actionnés.

18. Procédé selon la revendication 17, **caractérisé en ce que** le système d'activation n'est amené dans la mode d'apprentissage que lorsque le commutateur (27) de cylindre de fermeture est actionné, alors que la touche d'apprentissage (26) est actionnée ou maintenue ou **en ce que** le système d'activation n'est amené dans la mode d'apprentissage que lorsque la touche d'apprentissage (26) est actionnée, alors que le commutateur (27) de cylindre de fermeture est actionné ou maintenu.
